# FASCICULE DE BREVET EUROPEEN

(11) **EP 0 790 017 B1**
(45) Date de publication et mention de la délivrance du brevet: **31.03.1999**
(21) Numéro de dépôt: 97400168.7
(22) Date de dépôt: 24.01.1997
(51) Int. Cl.: A45D 33/02

(54) **Boitier notamment de maquillage et/ou de soin à fond souple**
Gehäuse mit nachgiebigem Boden,insbesondere für ein Schmink-oder Pflegeprodukt
Cosmetics case with flexible bottom

(30) Priorité: 14.02.1996 FR 9601812
(43) Date de publication de la demande: 20.08.1997
(73) Titulaire: L'OREAL, 75008 Paris (FR)
(72) Inventeur: Gueret, Jean-Louis H., 75018 Paris (FR)
(74) Mandataire: Lhoste, Catherine

(56) Documents cités:
- FR-A- 729 194
- FR-A- 2 719 202
- US-A- 2 919 703
- US-A- 4 269 527
- US-A- 4 557 620

## Description

La présente invention se rapporte à un boîtier de conditionnement et de distribution d'un produit pulvérulent ou semi-fluide. Ce produit est en particulier un produit de soin ou de maquillage de la peau ou des cheveux et plus spécialement une poudre, un fard à joues ou à paupières ou encore un fond de teint.

Les boîtiers classiques de poudre de maquillage comportent un corps rigide fermé par un couvercle, dans lequel est logé un réceptacle ou une coupelle rigide contenant la poudre, et un tamis apte à laisser passer la poudre, mobile verticalement. Ces boîtiers comprennent, en plus, un élément applicateur tel qu'une houppette, disposé sur le tamis. Une pression mécanique exercée, grâce à la houppette sur le tamis, permet le prélèvement d'une certaine quantité de poudre.

Malheureusement, du fait de la mobilité non contrôlée du tamis dans ce type de boîtier, la poudre se trouve en contact permanent avec ce dernier notamment lorsque le boîtier est déplacé ou agité en position de fermeture, ce qui est souvent le cas lors d'un transport dans un sac à main ou de voyage. Ce contact permanent entre la poudre et le tamis provoque une importante sortie de poudre venant imprégner ou charger de façon trop importante et en permanence la houppette. Ainsi, lorsque l'utilisatrice ouvre le boîtier pour se maquiller, le surplus de poudre déposé sur la houppette s'échappe, venant salir tout le boîtier et l'espace environnant. Un tel boîtier présente donc l'inconvénient d'une mauvaise étanchéité vis-à-vis de la poudre.

On connaît par ailleurs des boîtiers poudre, proches de ceux décrits précédemment, comportant, en plus, un moyen amortisseur et/ou aérateur. Un tel boîtier est notamment décrit dans le document FR-A-2719202. Le moyen amortisseur et/ou aérateur a pour fonction de décompacter et/ou d'aérer la poudre entre chaque prélèvement.

Dans ce type de boîtier, la poudre est sollicitée en permanence par le moyen amortisseur et/ou aérateur et reste constamment au contact du tamis, notamment en position de fermeture, lorsque le boîtier est secoué. De plus, la ventilation forcée de la poudre favorise sa sortie hors du réceptacle. Ce boîtier présente donc les mêmes inconvénients de non étanchéité vis-à-vis de la poudre.

Par ailleurs, les boîtiers ci-dessus ne permettent pas le stockage et la distribution de produits semi-fluides. En effet, ces derniers s'écoulant facilement sous leur propre poids s'échapperaient en trop grande quantité, hors du réceptacle, via le tamis. Il en résulterait une imprégnation trop importante de l'élément applicateur par le produit, le rendant inutilisable.

Le brevet US 4 557 620 décrit un boîtier applicateur de produit pulvérulent dans lequel la sortie du produit est favorisée, en disposant, sous la réserve de produit, un dispositif de type à soufflet, permettant d'injecter de l'air pressurisé au contact de la poudre. La poudre est contenue dans un réservoir à volume fixe. De tels dispositifs posent également des problèmes d'étanchéité lors de leur transport, ainsi que de précision dans le dosage de la poudre. Ces problèmes ne sont toutefois pas critiques pour l'application envisagée dans ce document, à savoir l'application d'une poudre de type charbon de bois ou amidon de maïs, avant peinture d'une surface.

Le brevet US 2 919 703 décrit un boîtier dans lequel est inséré un réservoir de poudre, ledit réservoir se présentant sous forme d'une structure déformable ou pliable, dont la paroi supérieure forme un tamis, au travers duquel, sous l'effet d'une pression exercée sur la paroi opposée au tamis, le produit est forcé à sortir, en vue de sa distribution, au moyen d'un organe de type houppette. L'inconvénient d'un tel dispositif réside principalement dans le fait que le tamis est supporté par une structure déformable ou pliable, et n'est donc pas monté à hauteur fixe dans le boîtier. Se pose en effet, le problème du dosage précis du produit sur la houppette, dans la mesure ou le tamis peut se dérober sous l'effet d'une pression exercée au moyen de la houppette. Par ailleurs, lors du transport d'un tel boîtier, l'espace libre important pouvant exister entre le tamis et la houppette permet au produit pulvérulent de passer au travers du tamis, imprégnant ainsi de manière trop importante l'applicateur, et provoquant des salissures lors de l'ouverture du boîtier.

Aussi, il subsiste le besoin d'un boîtier de conditionnement et de distribution d'un produit pulvérulent ou semi-fluide permettant le prélèvement d'une quantité suffisante de produit, sans sortie excessive de ce dernier pendant le transport et/ou le stockage.

Le demandeur a trouvé, de façon surprenante qu'un boîtier à corps rigide et à fond souple, associés à un tamis fixe permettaient de remédier aux inconvénients ci-dessus. Avec une telle configuration, le produit est amené à passer au travers des mailles du tamis, uniquement lorsqu'une force est exercée sur le fond souple, une pression appliquée sur le tamis n'ayant en effet sensiblement aucune action sur la position axiale de celui-ci. En revanche, l'utilisatrice maîtrise parfaitement la quantité de produit prélevée par l'applicateur dans la mesure ou le tamis ne peut se dérober sous l'effet d'une force exercée perpendiculairement à sa surface, par l'intermédiaire d'un applicateur, ou directement avec les doigts.

L'invention a donc pour objet un boîtier de conditionnement et de distribution d'au moins un produit pulvérulent ou semi-fluide, comprenant un corps rigide et un fond souple, définissant avec le corps au moins une chambre à volume variable susceptible de contenir ledit produit, et au moins un tamis, opposé au fond souple, ce tamis étant apte à laisser passer le produit lors d'une pression sur le fond souple et étant monté à une hauteur fixe à l'intérieur du boîtier.

La chambre à volume variable peut être définie par les parois même du corps ou bien par les parois d'un réceptacle. Aussi, de façon avantageuse, le corps comporte une ouverture débouchant dans laquelle est logé un réceptacle contenant le produit, le fond mou appartenant, alors au réceptacle. Ce réceptacle est avantageusement monté fixe par rapport au corps du boîtier.

Avantageusement, le fond souple, l'ouverture, et la chambre à volume variable sont de sections transversales sensiblement identiques. Cette caractéristique permet d'optimiser la vidange de la chambre à volume variable en autorisant d'appliquer une pression sur sensiblement toute la surface du fond de la chambre. Ceci n'est pas le cas notamment dans le brevet US 2 919 703 discuté ci-avant dans lequel, l'ouverture coïncide seulement avec une portion centrale du fond du réservoir.

Avantageusement, le tamis est logé dans la chambre à volume variable. Toutefois, il peut être logé au-dessus de ladite chambre. De préférence, il est situé à distance de la surface libre du produit, afin de limiter la sortie fortuite de produit.

Le corps du boîtier de l'invention est constitué d'un matériau rigide, c'est-à-dire non déformable, et notamment d'un matériau choisi parmi les matériaux plastiques, le verre, le bois, les matériaux composites et leur association. Il peut se présenter sous toutes les formes possibles et le réceptacle peut avoir une forme adaptée ou non à celle du trou du corps du boîtier.

L'invention s'applique à tout type de produit poudreux ou semi-fluide et plus spécialement à des produits de maquillage et/ou de soin de la peau. Ainsi, le produit peut se présenter sous forme d'une poudre de granulométrie allant de 1 µm à 100 µm et de préférence allant de 6 µm à 20 µm. Il peut aussi se présenter sous forme d'un produit semi-fluide ayant une viscosité allant de 10⁻² Pa.s à 0,15 Pa.s et de préférence de 5x10⁻² Pa.s à 0,12 Pa.s, soit 10 à 150 fois la viscosité de l'eau.

Le boîtier de l'invention présente l'avantage de permettre un dosage aisé et précis du produit à prélever, tout en assurant une excellente étanchéité vis-à-vis de ce dernier, sans le comprimer. Cette étanchéité est notamment due au corps rigide et au tamis fixe. La fixation du tamis est assurée par tout moyen connu par exemple au moyen d'un crochet, d'un dispositif d'encliquetage, d'une encoche, d'un moyen le plaquant contre un bord du corps, voire d'un système associant deux ou trois de ces moyens. Cette fixation est assurée, soit sur le bord supérieur du corps, soit sur le bord supérieur du réceptacle, lorsque ce dernier est présent.

En vue d'améliorer la prise de produit, la surface supérieure du corps, opposée au fond souple est sensiblement au même niveau que le tamis ou à un niveau légèrement inférieur.

Le fond souple du boîtier contribue non seulement à la prise de produit mais aussi l'insufflation d'air dans le produit en vue de le décompacter et de le propulser vers le tamis sous forme d'un nuage de particules, lorsque le produit est sous forme de poudre ou sous forme plus fluide, lorsqu'il est sous forme semi-fluide. Ce fond peut être constitué d'une ou plusieurs pièces en matériaux souples quelconques.

Avantageusement, le fond souple ou mou comprend un piston, une membrane souple, en particulier en un élastomère thermoformable, une pièce en mousse à cellules ouvertes ou semi-ouvertes, un soufflet, une plaque mobile ou l'association de deux ou plusieurs de ces éléments. En particulier, le fond souple peut comporter une membrane souple supportant une mousse, cette dernière étant dirigée vers le produit et éventuellement au contact du produit, ou encore un piston dirigé vers le produit, intercalé entre la membrane et la mousse. La membrane souple peut, aussi, supporter un piston directement au contact du produit.

Avantageusement, le fond souple présente, dans une position de repos, un profil faisant saillie à l'opposé de la chambre à volume variable, et, dans une position d'actionnement, en vue de la distribution du produit au travers du tamis, un profil sensiblement opposé au profil du fond souple en position de repos. A titre d'exemple, le profil est un profil bombé (sous forme d'une calotte) vers l'extérieur du boîtier, en position de repos du fond souple, et bombé vers l'intérieur du boîtier en position d'actionnement. Cette caractéristique contribue à réduire la force à appliquer pour provoquer la sortie du produit, et à conférer une plus grande course au fond souple, de manière à faciliter la vidange complète de la chambre contenant le produit.

La mousse est de préférence formée d'un matériau choisi parmi les matériaux thermoplastiques poreux tels que notamment les mousses de polyéther et de polyuréthanne, les mousses de latex, les mousses en élastomère. Ces mousses ont notamment de 10% à 80% en volume de cellules ouvertes.

En pratique, les cellules de la pièce en mousse peuvent avoir une ouverture allant de 0,005 mm à 2 mm et de préférence allant de 0,1 à 0,5 mm. L'épaisseur de la mousse est notamment fonction de la quantité d'air que l'on veut insuffler dans le produit et/ou de la déformation que l'on veut obtenir pour amener le produit au contact du tamis et/ou rompre les agrégats de produit. Bien entendu, l'épaisseur de la mousse est également fonction de l'épaisseur du boîtier.

Selon l'application envisagée et notamment selon la nature du produit, la prise de produit peut se faire avec les doigts de l'utilisateur ou mieux avec un élément applicateur ; ce dernier peut être une houppette ou un pinceau. L'élément applicateur peut, en outre, être constitué en un matériau déformable capable d'épouser la forme de chaque maille du tamis afin de prélever au mieux le produit emprisonné dans chacune des mailles. En particulier, l'élément applicateur peut comporter des poils ayant une longueur et une densité telles qu'ils facilitent la préhension du produit. Il peut comporter, à la place des poils, des plumes, un flocage ou des pores lui conférant l'aspect d'une mousse.

Enfin, l'élément applicateur peut être recouvert et/ou imprégné d'au moins un additif choisi parmi les agents bactéricides et les agents glissants. La présence d'un agent glissant a pour rôle de faciliter l'étalement du produit sur la peau. La présence d'un agent bactéricide est d'éviter la formation de colonies de bactéries au sein de l'élément applicateur du fait de son contact régulier avec la peau.

Pour protéger, le contenu du boîtier et plus spécialement du réceptacle, on peut prévoir un opercule que l'on peut soit enlever définitivement avant la première utilisation, soit remettre en place après chaque utilisation. Cet opercule peut être remplacé par un bouchon. Dans ce cas, la partie du boîtier devant recevoir le bouchon et en particulier le réceptacle doit comporter un pas de vis complémentaire de celui du bouchon.

Le boîtier de l'invention peut notamment comprendre un cadre ou un rabat rigide, amovible ou non, destiné à assurer, éventuellement en association avec l'élément applicateur, une étanchéité vis-à-vis du produit, ce cadre permettant l'accès au produit et éventuellement la fixation du tamis. Ce cadre peut être fixé de façon amovible, ou non, par exemple à l'aide d'une charnière sur le corps du boîtier. Lorsqu'il est présent, ce cadre peut, de plus servir à loger le moyen applicateur et notamment une houppette.

En vue d'améliorer l'étanchéité du boîtier vis-à-vis du produit d'autres moyens d'étanchéité peuvent être prévus entre le réceptacle et le corps rigide. Ces moyens d'étanchéité sont avantageusement confondus avec les moyens de fixation du réceptacle sur le corps du boîtier.

Afin d'augmenter encore l'étanchéité du boîtier, ce dernier peut comporter un couvercle. En outre, des moyens d'étanchéité peuvent être prévus entre le couvercle et le corps. Dans ce cas, l'élément applicateur peut constituer ces moyens d'étanchéité.

Pour prélever le produit présent dans le boîtier, on exerce deux pressions antagonistes de part et d'autre du tamis et plus spécialement sur le fond souple et le tamis.

Ainsi, une première pression est exercée, par exemple par les doigts d'une main, sur le fond souple et une seconde pression, antagoniste de la première, est exercée sur le produit par l'intermédiaire de l'élément applicateur (houppette), au moyen des doigts de l'autre main. Ces deux pressions permettent, simultanément, de prélever et de doser le produit. La seconde pression qui comprime le fond souple permet de propulser de l'air au sein du produit et d'amener le produit au contact du tamis. Pendant le prélèvement du produit, le tamis reste immobile par rapport au corps rigide.

Pour faciliter l'application de la pression sur le fond souple, ce dernier peut comporter une zone rigide de préhension éventuellement antidérapante.

Le tamis a pour fonction de répartir de façon homogène le produit sur le moyen applicateur, au cours du prélèvement. Avantageusement, la forme et l'épaisseur du tamis ainsi que la taille de ses mailles sont telles qu'elles permettent un emprisonnement d'une quantité de produit donnée en leur sein, sans que ce produit ne s'en échappe lorsque les pressions ne s'exercent plus de part et d'autre du tamis.

En particulier, le tamis peut être formé d'un matériau tissé ou non tissé, d'une grille, d'une mousse, d'un film ou d'une surface perforé ou d'une association de ces éléments. La dimension des mailles du tamis peut aller de 1 µm à 2,5 mm, de préférence de 30 µm à 600 µm et mieux de 50 µm à 300 µm. Les mailles du tamis peuvent avoir une forme quelconque. De plus, le tamis peut être imprégné d'additifs bactéricides ou bactériostatiques. En outre, il peut être muni d'un flocage quelconque. Dans ce cas, les mailles du tamis pourront être plus grandes qu'indiqué ci-dessus du fait que les poils du flocage réduisent la tailles des ouvertures. En outre, le tamis peut être de forme plane ou bombé (concave, ou convexe).

Un tamis de forme concave pourrait provoquer la formation d'amas de produit dans la partie la plus profonde au fur et à mesure des prélèvements. Toutefois, la présence du fond souple, assurant notamment la fonction aérateur et/ou aspirateur de produit, permet d'éviter une accumulation indésirable de produit dans les mailles du tamis : l'aspiration du produit accumulé sous le tamis, vers le fond de la chambre, a lieu lorsque les pressions sur le tamis et le fond souple cessent d'être exercées et que ce dernier revient dans sa position initiale.

De façon avantageuse, des moyens de fixation du réceptacle sur le corps peuvent être prévus. Ces moyens de fixation peuvent être définitifs (collage, claquage, soudage) ou bien temporaires (cadre prenant en sandwich le réceptacle entre le cadre et le corps du boîtier). L'emploi de moyens de fixation temporaires permet de changer le réceptacle autant de fois qu'on le désire. Ainsi, il est possible d'utiliser différents réceptacles contenant différents produits (poudre, ombres à paupières de couleurs différentes), en alternance, avec un même boîtier. Ces réceptacles constituent des recharges. Par exemple, un utilisateur peut commencer par le soin de la peau en utilisant une recharge contenant une crème de soin, puis remplacer la recharge de crème de soin par une recharge contenant une poudre de maquillage. Eventuellement, le boîtier peut comprendre plusieurs recharges contenant des produits de natures différentes. A chacune de ces recharges correspondent une chambre à volume variable et une ouverture dans le corps aptes à recevoir lesdites recharges.

La ou les recharges peuvent être insérées dans la ou les ouvertures du corps du boîtier par le bas ou mieux par le haut du corps. Les recharges peuvent comprendre chacune un fond souple, le produit à distribuer, un tamis, différents moyens d'étanchéité et les moyens de fixation du tamis. Dans ce cas, le tamis est de préférence fixé sur les bords latéraux supérieurs de chaque recharge.

L'invention va maintenant être décrite de façon plus détaillée et non limitative en référence aux dessins annexés dans lesquels :
- la figure 1 représente schématiquement une vue générale en perspective du boîtier de l'invention, en position fermée ;
- la figure 2 est un schéma en vue éclatée et en coupe d'un premier mode de réalisation du boîtier en position ouverte selon la direction I-I' de la figure 1 ;
- la figure 3 et une vue analogue à celle de la figure 2 d'un second mode de réalisation du boîtier de l'invention ;
- la figure 4 représente schématiquement une vue générale en perspective d'un réceptacle interchangeable ;
- la figure 5 représente schématiquement en coupe selon la ligne I-I' de la figure 1 un autre mode de réalisation du boîtier de l'invention.

Sur la figure 1, on a représenté un boîtier de maquillage, de référence générale 1, d'axe X, et de forme elliptique en section selon la ligne I-I'. Ce boîtier comprend un couvercle 2 monté pivotant sur un corps 5, à l'aide d'une charnière film de fixation 6. Le corps et le couvercle du boîtier sont en un matériau plastique rigide. Un fermoir 2c assure la fermeture du couvercle sur le corps du boîtier.

Sur la figure 2, le corps 5 comprend, en son centre, une ouverture cylindrique 3 traversant de part en part l'épaisseur du corps, fermée par un fond 4 souple comprenant une membrane 4a ondulée, en matériau souple et élastique tel qu'une feuille de silicone. Le fond souple et les parois internes du corps (ou parois de l'ouverture) définissent une chambre à volume variable. La membrane 4a est fixée sur le bord inférieur 5a du corps grâce à une bague annulaire 4c. Sur la membrane souple 4a est monté un piston 4b mobile en translation (selon les flèches F1 et F2), comportant un doigt central 4d coincé dans le vallon central de la membrane 4a selon le principe d'un bouton pression. La membrane a une élasticité permettant son retour à sa position initiale après s'être déplacée vers le tamis. Un bourrelet annulaire 5c, situé à proximité du tamis limite la course du piston. Ce piston supporte une plaque de mousse 7 à cellules ouvertes en polyuréthanne ayant un diamètre de pores d'environ 0,5 mm en contact avec le produit 8 pulvérulent. En vue de faciliter l'utilisation du boîtier, le bord inférieur 5a du corps est à un niveau au moins égal à celui du fond souple. Le couvercle 2 peut comprendre sur sa face interne 2a un miroir 2b.

Un tamis 9 comportant éventuellement un flocage est fixé à la partie supérieure et à la périphérie de l'ouverture 3 du corps 5 par l'intermédiaire d'un bord replié 10 d'un cadre 11 de fixation. Ce bord 10 constitue un moyen d'étanchéité entre le corps 5 et la chambre de produit. Le tamis est situé à un niveau légèrement inférieur à celui de la surface supérieure 5b du corps de boîtier et à distance de la surface supérieure de la poudre. Le cadre 11 est rigide et constitué de la même matière que le corps ; il est fixé à l'aide d'un système patte-gorge 19 à la partie supérieure 5b du corps 5 et à sa périphérie. Ce cadre participe à la fois au maintien du tamis ainsi qu'à l'étanchéité du boîtier 1 et notamment du couvercle vis-à-vis de la poudre 8. Il comporte une ouverture 11c permettant l'accès au produit. Une houppette 12 comportant un flocage 12a repose sur le cadre. Elle permet le prélèvement de la poudre 8 et complète l'étanchéité du boîtier vis-à-vis de la poudre, en position fermée de ce dernier. Un bord intérieur 11a du cadre 11 permet de surélever la houppette afin d'éviter son contact avec le tamis, en position fermée, et d'assurer une étanchéité du boîtier. Une gorge 11b formée dans le cadre 11 permet de recevoir un bourrelet périphérique 12b de la houppette, ayant une forme complémentaire à celle de la gorge 11b.

Pour prélever une quantité de poudre 8, l'utilisateur maintient dans une main le boîtier et appui (flèche F2) à l'aide de ses doigts sur le fond 4 souple et plus spécialement sur la membrane 4a. De l'autre main, il exerce une pression (flèche F1) sur la poudre 8 au moyen de la houppette 12. Il exerce ainsi deux pressions antagonistes F1 et F2 de part et d'autre du boîtier, dirigées respectivement vers le bas et vers le haut du boîtier.

La force F1 est communiquée au tamis via le piston mobile et la mousse 7. Ainsi, ces deux pressions s'exercent de part et d'autre du tamis 9, ce dernier restant fixe par rapport aux parois latérales du corps 5. La pression dirigée vers le haut F2 permet, en outre, la ventilation de la poudre et son amenée sur le tamis. La pression dirigée vers le bas F1, exercée au moyen de la houppette, permet la préhension de la poudre sur cette dernière.

Une fois la poudre prélevée, l'utilisateur referme le boîtier. La plaque de mousse 7, le piston 4b et la membrane souple 4a reprennent alors leur place initiale. En outre, l'étanchéité du boîtier est à nouveau assurée jusqu'à l'utilisation ultérieure. Cette étanchéité est assurée, entre autre, par la position de la houppette qui coiffe le tamis sans pour autant être au contact de celui-ci.

Le boîtier de la figure 3 se différencie de celui de la figure 2 par le fait qu'il comprend un réceptacle 13 de produit constituant une recharge de produit, logée dans l'ouverture 3 du corps et de forme complémentaire de celle de l'ouverture 3. Cette recharge est représentée de façon plus détaillée sur la figure 4. Elle comprend un fond souple 4 formée d'une membrane souple 4a en élastomère thermoplastique biinjectée, solidaire d'une jupe rigide 14 cylindrique comportant une collerette périphérique supérieure 15. Cette collerette comporte un bord replié 15a permettant sa fixation sur le boîtier 1, grâce à une gorge annulaire 10a correspondante de la surface supérieure 5b du boîtier. Un opercule 16 amovible protège le produit avant la première utilisation de la recharge et entre chaque utilisation. Eventuellement, la membrane 4a peut comporter un élément de renfort central 4f plus rigide que la zone périphérique de la membrane, servant à la préhension du boîtier.

Dans ce mode de réalisation le fond souple 4 et les parois internes de la jupe 14 de la recharge définissent la chambre à volume variable. La recharge 13 renferme le piston 4b supportant la plaque de mousse 7 ainsi que la poudre 8 et le tamis 9. Le piston 9 est rendu solidaire de la membrane par un système de bouton pression 4d.

Comme sur la figure 2, le cadre 11 de fixation du boîtier comprend un bord intérieur 11a permettant la surélévation de la houppette 12 par rapport au tamis 9. Ce cadre complète la fixation de la recharge 13 en prenant en sandwich la collerette 15 de la recharge entre la surface 5b du boîtier et le cadre 11.

Sur la figure 5, le corps 5 comporte un fond mobile 4e constitué en un matériau rigide tel qu'un matériau plastique. Le fond 4e est monté coulissant dans une chambre annulaire 20, formée à la périphérie du corps 5, dans son bord inférieur 5a. Un système d'épaulement et de butée 21 annulaire permet de retenir le fond mobile sur le corps. Le cas échéant le fond 4e peut être recouvert d'un matériau antidérapant. Une recharge 13 est logée dans l'ouverture 3 du corps 5. Elle comporte une membrane 4a en contact avec le fond mobile 4e et qui est élastiquement déformable de façon à constituer un moyen de rappel du fond 4e. Cette membrane coopère avec le piston 4b et la plaque de mousse pour déplacer la poudre vers le tamis, lors de la préhension de produit. Un cadre 11 en bois, supportant une houppette 12, est fixé à la partie supérieure 5b du réceptacle 13.

## Revendications

1. Boîtier (1) pour produit (8) pulvérulent ou semi-fluide, comprenant un corps rigide et un fond souple (4) définissant avec le corps au moins une chambre à volume variable susceptible de contenir ledit produit (8) et au moins un tamis (9) apte à laisser passer le produit lors d'une pression sur le fond souple, ledit tamis étant monté à une hauteur fixe à l'intérieur du boîtier.

2. Boîtier selon la revendication 1, caractérisé en ce que le corps comporte une ouverture (3) débouchant, le fond souple appartenant à un réceptacle (13) logé dans cette ouverture.

3. Boîtier selon la revendication 2 caractérisé en ce que le fond souple, l'ouverture, et la chambre à volume variable sont de sections transversales sensiblement identiques.

4. Boîtier selon l'une quelconque des revendications 1 à 3, caractérisé en ce que le réceptacle est monté fixe par rapport au corps.

5. Boîtier selon l'une des revendications précédentes, caractérisé en ce que le corps comporte une surface supérieure (5b), opposée au fond souple, sensiblement au même niveau ou à un niveau inférieur à celui du tamis.

6. Boîtier selon l'une des revendications précédentes, caractérisé en ce que le fond souple comporte une membrane souple (4a).

7. Boîtier selon la revendication 6, caractérisé en ce que la membrane souple présente, dans une position de repos, un profil faisant saillie à l'opposé de la chambre à volume variable, et dans une position d'actionnement, en vue de la distribution du produit au travers du tamis, un profil sensiblement opposé au profil de la membrane souple en position de repos.

8. Boîtier selon la revendication 7 caractérisé en ce que ledit profil est un profil bombé vers l'extérieur du boîtier en position de repos de la membrane souple, et bombé vers l'intérieur du boîtier en position d'actionnement.

9. Boîtier selon l'une des revendications précédentes, caractérisé en ce que le fond souple comporte une membrane souple supportant une mousse (7), cette dernière étant dirigée vers le produit (8) et éventuellement au contact du produit (8).

10. Boîtier selon l'une des revendications précédentes, caractérisé en ce que le fond souple comporte une membrane souple supportant un piston (4b) dirigé vers le produit (8) et éventuellement au contact du produit.

11. Boîtier selon l'une des revendications précédentes, caractérisé en ce que le produit (8) est une poudre ayant une granulométrie allant de 1 µm à 100 µm.

12. Boîtier selon l'une des revendications 1 à 10, caractérisé en ce que le produit (8) est sous forme semi-fluide et a une viscosité allant de 10⁻² à 0,15 Pa.s.

13. Boîtier selon l'une des revendications précédentes, caractérisé en ce qu'il comprend un élément applicateur (12).

14. Boîtier selon la revendication 13, caractérisé en ce que l'élément applicateur est recouvert et/ou imprégné d'au moins un additif choisi parmi les agents bactéricides et les agents glissants.

15. Boîtier selon l'une des revendications précédentes, caractérisé en ce que le tamis (9) est réalisé en un matériau choisi parmi les matériaux tissés ou non tissés, les grilles, les films perforés et leurs associations, avec éventuellement une imprégnation d'additif bactéricide ou bactériostatique.

16. Boîtier selon l'une des revendications précédentes, caractérisé en ce que le tamis (9) a une dimension de maille allant de 1 µm à 2,5 mm.

17. Boîtier selon l'une des revendications précédentes, caractérisé en ce que le tamis (9) est situé à distance de la surface libre du produit.

18. Boîtier selon l'une des revendications précédentes, caractérisé en ce que le réceptacle (13) comporte des moyens de fixation (11,15) sur le corps.

19. Boîtier selon la revendication précédente, caractérisé en ce que les moyens de fixation comportent une collerette périphérique (15) claquée, soudée ou collée directement sur le corps.

20. Boîtier selon l'une des revendications 18 ou 19, caractérisé en ce que les moyens de fixation comportent un cadre (11) prenant en sandwich le réceptacle entre le corps et ledit cadre, ce dernier comprenant une ouverture (11c) assurant l'accès au tamis.

21. Boîtier selon l'une des revendications 2 à 20, caractérisé en ce qu'il comprend des premiers moyens d'étanchéité (10) entre le réceptacle et le corps.

22. Boîtier selon la revendication précédente, caractérisé en ce que les moyens de fixation et les premiers moyens d'étanchéité (10) sont confondus.

23. Boîtier selon l'une des revendications 2 à 22, caractérisé en ce que le réceptacle (13) est monté amovible dans le corps et constitue une recharge.

24. Boîtier selon l'une des revendications 2 à 23, caractérisé en ce que le réceptacle comporte un moyen de protection amovible (16).

25. Boîtier selon l'une des revendications précédentes, caractérisé en ce qu'il comprend un couvercle (2) monté pivotant sur le corps (5).

26. Boîtier selon la revendication précédente, caractérisé en ce qu'il comprend des seconds moyens d'étanchéité (12) entre le couvercle et le corps.

27. Boîtier selon la revendication précédente, caractérisé en ce que les seconds moyens d'étanchéité et l'élément applicateur (12) sont confondus.

28. Boîtier selon l'une des revendications précédentes, caractérisé en ce que le fond souple (4) comporte une zone centrale (4f) plus rigide qu'une zone périphérique.

29. Boîtier selon l'une des revendications 13 à 28, caractérisé en ce que l'élément applicateur comporte un bourrelet périphérique (12b) complémentaire d'une gorge (11b) pratiquée dans le cadre (11).

30. Boîtier selon l'une des revendications précédentes, caractérisé en ce que le corps comprend un bord inférieur (5a) situé à un niveau au moins égal à celui du fond souple.

31. Boîtier selon l'une des revendications précédentes, caractérisé en ce que le fond souple constitue une zone de préhension antidérapante.

32. Boîtier selon l'une des revendications 13 à 31, caractérisé en ce que l'élément applicateur comporte des poils, des plumes, un flocage (12a), une mousse.

33. Boîtier selon l'une des revendications précédentes, caractérisé en ce que le produit (8) est un produit de maquillage et/ou de soin.

34. Boîtier selon l'une des revendications 13 à 33, caractérisé en ce que l'élément applicateur est une houppette (12).

35. Boîtier selon l'une des revendications précédentes, caractérisé en ce que le tamis comporte un flocage.

## Claims

1. Case (1) for a pulverulent or semi-fluid product (8), comprising a rigid body and a flexible bottom (4) defining, with the body, at least one variable-volume chamber capable of containing the said product (8) and at least one screen (9) suitable for allowing the product to pass through upon pressure on the flexible bottom, the said screen being mounted at a set height inside the case.

2. Case according to Claim 1, characterized in that the body includes an open aperture (3), the flexible bottom belonging to a receptacle (13) housed in this aperture.

3. Case according to Claim 2, characterized in that the flexible bottom, the aperture and the variable-volume chamber have substantially identical transverse sections.

4. Case according to any one of Claims 1 to 3, characterized in that the receptacle is mounted stationary relative to the body.

5. Case according to one of the preceding claims, characterized in that the body includes an upper surface (5b), opposite the flexible bottom, substantially at the same level as or at a lower level than that of the screen.

6. Case according to one of the preceding claims, characterized in that the flexible bottom includes a flexible membrane (4a).

7. Case according to Claim 6, characterized in that the flexible membrane has, in a rest position, a profile which projects the other way from the variable-volume chamber and, in an actuation position, with a view to dispensing the product through the screen, a profile which is substantially opposite the profile of the flexible membrane in a rest position.

8. Case according to Claim 7, characterized in that the said profile is a profile which is domed towards the outside of the case in a rest position of the flexible membrane and domed towards the inside of the case in an actuation position.

9. Case according to one of the preceding claims, characterized in that the flexible bottom includes a flexible membrane supporting a foam (7), the latter facing the product (8) and optionally in contact with the product (8).

10. Case according to one of the preceding claims, characterized in that the flexible bottom includes a flexible membrane supporting a piston (4b) facing the product (8) and optionally in contact with the product.

11. Case according to one of the preceding claims, characterized in that the product (8) is a powder with a particle size ranging from 1 µm to 100 µm.

12. Case according to one of Claims 1 to 10, characterized in that the product (8) is in semi-fluid form and has a viscosity ranging from 10⁻² to 0.15 Pa.s.

13. Case according to one of the preceding claims, characterized in that it comprises an applicator element (12).

14. Case according to Claim 13, characterized in that the applicator element is coated and/or impregnated with at least one additive chosen from bactericidal agents and gliding agents.

15. Case according to one of the preceding claims, characterized in that the screen (9) is produced from a material chosen from woven or nonwoven materials, meshes, perforated films and the like, optionally with impregnation of a bactericidal or bacteriostatic additive.

16. Case according to one of the preceding claims, characterized in that the screen (9) has a mesh size ranging from 1 µm to 2.5 mm.

17. Case according to one of the preceding claims, characterized in that the screen (9) is located at a distance from the free surface of the product.

18. Case according to one of the preceding claims, characterized in that the receptacle (13) includes means (11, 15) for fastening to the body.

19. Case according to the preceding claim, characterized in that the fastening means include a peripheral collar (15) which is snap-fitted, soldered or adhesively bonded directly onto the body.

20. Case according to either of Claims 18 and 19, characterized in that the fastening means include a frame (11) sandwiching the receptacle between the body and the said frame, the latter comprising an aperture (11c) providing access to the screen.

21. Case according to one of Claims 2 to 20, characterized in that it comprises first sealing means (10) between the receptacle and the body.

22. Case according to the preceding claim, characterized in that the fastening means and the first sealing means (10) are combined.

23. Case according to one of Claims 2 to 22, characterized in that the receptacle (13) is mounted removably in the body and forms a refill.

24. Case according to one of Claims 2 to 23, characterized in that the receptacle includes a removable protective means (16).

25. Case according to one of the preceding claims, characterized in that it comprises a lid (2) mounted pivotably on the body (5).

26. Case according to the preceding claim, characterized in that it comprises second sealing means (12) between the lid and the body.

27. Case according to the preceding claim, characterized in that the second sealing means and the applicator element (12) are combined.

28. Case according to one of the preceding claims, characterized in that the flexible bottom (4) includes a central zone (4f) which is more rigid than a peripheral zone.

29. Case according to one of Claims 13 to 28, characterized in that the applicator element includes a peripheral bead (12b) which complements a groove (11b) made in the frame (11).

30. Case according to one of the preceding claims, characterized in that the body comprises a lower edge (5a) located at a level which is at least equal to that of the flexible bottom.

31. Case according to one of the preceding claims, characterized in that the flexible bottom forms a non-slip gripping zone.

32. Case according to one of Claims 13 to 31, characterized in that the applicator element includes bristles, feathers, flocking (12a) or a foam.

33. Case according to one of the preceding claims, characterized in that the product (8) is a make-up and/or care product.

34. Case according to one of Claims 13 to 33, characterized in that the applicator element is a powder-puff (9).

35. Case according to one of the preceding claims, characterized in that the screen includes flocking.

## Patentansprüche

1. Gehäuse (1) für ein fein pulverisiertes oder halbflüssiges Produkt (8), das einen steifen Körper und einen nachgiebigen Boden (4), der mit dem Körper mindestens eine Kammer mit veränderlichem Volumen definiert, die das Produkt (8) enthalten kann, und mindestens ein Sieb (9) aufweist, das bei einem Druck auf den nachgiebigen Boden das Produkt durchlassen kann, wobei das Sieb in einer ortsfesten Höhe im Inneren des Gehäuses montiert ist.

2. Gehäuse nach Anspruch 1, dadurch gekennzeichnet, daß der Körper eine Öffnung (3) aufweist und der nachgiebige Boden zu einem Gefäß (13) gehört, das in dieser Öffnung angeordnet ist.

3. Gehäuse nach Anspruch 2, dadurch gekennzeichnet, daß der nachgiebige Boden, die Öffnung und die Kammer mit veränderlichem Volumen im wesentlichen gleiche Querschnitte aufweisen.

4. Gehäuse nach einem beliebigen der Ansprüche 1 bis 3, dadurch gekennzeichnet, daß das Gefäß in Bezug auf den Körper ortsfest montiert ist.

5. Gehäuse nach einem vorhergehenden Ansprüche, dadurch gekennzeichnet, daß der Körper eine Oberseite (5b) entgegengesetzt zum nachgiebigen Boden aufweist, die sich im wesentlichen auf gleicher Höhe oder auf einer geringeren Höhe wie das Sieb befindet.

6. Gehäuse nach einem der vorhergehenden Ansprüche, dadurch gekennzeichnet, daß der nachgiebige Boden eine nachgiebige Membran (4a) aufweist.

7. Gehäuse nach Anspruch 6, dadurch gekennzeichnet, daß die nachgiebige Membran in einer Ruhestellung ein Profil aufweist, das entgegengesetzt zur Kammer mit veränderlichem Volumen vorspringt, und in einer Betätigungsstellung, zur Verteilung des Produkts durch das Sieb hindurch, ein Profil bsitzt, das dem Profil der nachgiebigen Membran in der Ruhestellung im wesentlichen entgegengesetzt ist.

8. Gehäuse nach Anspruch 7, dadurch gekennzeichnet, daß das Profil in der Ruhestellung der nachgiebigen Membran ein nach außerhalb des Gehäuses gewölbtes und in der Betätigungsstellung ein zum Inneren des Gehäuses hin gewölbtes Profil ist.

9. Gehäuse nach einem der vorhergehenden Ansprüche, dadurch gekennzeichnet, daß der nachgiebige Boden eine nachgiebige Membran aufweist, die einen Schaumstoff (7) trägt, wobei dieser Schaumstoff zum Produkt (8) hin gerichtet ist und ggf. mit dem Produkt (8) in Kontakt steht.

10. Gehäuse nach einem der vorhergehenden Ansprüche, dadurch gekennzeichnet, daß der nachgiebige Boden eine nachgiebige Membran aufweist, die einen Kolben (4b) trägt, der zum Produkt (8) hin ausgerichtet ist und ggf. mit dem Produkt in Kontakt steht.

11. Gehäuse nach einem der vorhergehenden Ansprüche, dadurch gekennzeichnet, daß das Produkt (8) ein Puder mit einer Körnchengröße von 1 µm bis 100 µm ist.

12. Gehäuse nach einem der Ansprüche 1 bis 10, dadurch gekennzeichnet, daß das Produkt (8) eine halbflüssige Form mit einer Viskosität zwischen 10⁻² und 0,15 Pa.s hat.

13. Gehäuse nach einem der vorhergehenden Ansprüche, dadurch gekennzeichnet, daß es ein Auftragelement (12) aufweist.

14. Gehäuse nach Anspruch 13, dadurch gekennzeichnet, daß das Auftragelement mit mindestens einem Zusatz bedeckt und/oder imprägniert ist, der aus den bakteriziden und den gleitenden Mitteln ausgewählt wird.

15. Gehäuse nach einem der vorhergehenden Ansprüche, dadurch gekennzeichnet, daß das Sieb (9) aus einem Material hergestellt ist, das aus den gewebten oder nicht-gewebten Materialien, den Gittern, den gelochten Folien und ihren Kombinationen ausgewählt wird, ggf. imprägniert mit einem bakteriziden oder bakteriostatischen Zusatz.

16. Gehäuse nach einem der vorhergehenden Ansprüche, dadurch gekennzeichnet, daß das Sieb (9) eine Maschengröße zwischen 1 µm und 2,5 mm hat.

17. Gehäuse nach einem der vorhergehenden Ansprüche, dadurch gekennzeichnet, daß das Sieb (9) in einem Abstand zur freien Oberfläche des Produkts angeordnet ist.

18. Gehäuse nach einem der vorhergehenden Ansprüche, dadurch gekennzeichnet, daß das Gefäß (13) Mittel (11, 15) zur Befestigung am Körper aufweist.

19. Gehäuse nach dem vorhergehenden Anspruch, dadurch gekennzeichnet, daß die Befestigungsmittel einen peripheren Kragen (15) aufweisen, der direkt auf den Körper eingeschnappt, geklebt oder geschweißt wird.

20. Gehäuse nach einem der Ansprüche 18 oder 19, dadurch gekennzeichnet, daß die Befestigungsmittel einen Rahmen (11) aufweisen, der das Gefäß zwischen dem Körper und dem Rahmen sandwichartig einklemmt, wobei dieser Rahmen eine Öffnung (11c) aufweist, die den Zugang zum Sieb gewährleistet.

21. Gehäuse nach einem der Ansprüche 2 bis 20, dadurch gekennzeichnet, daß es erste Dichtmittel (10) zwischen dem Gefäß und dem Körper aufweist.

22. Gehäuse nach dem vorhergehenden Anspruch, dadurch gekennzeichnet, daß die Befestigungsmittel und die ersten Dichtmittel (10) zusammenfallen.

23. Gehäuse nach einem der Ansprüche 2 bis 22, dadurch gekennzeichnet, daß das Gefäß (13) lösbar im Körper befestigt ist und ein Austauschelement darstellt.

24. Gehäuse nach einem der Ansprüche 2 bis 23, dadurch gekennzeichnet, daß das Gefäß ein lösbares Schutzmittel (16) aufweist.

25. Gehäuse nach einem der vorhergehenden Ansprüche, dadurch gekennzeichnet, daß es einen Deckel (2) aufweist, der schwenkbar auf dem Körper (5) montiert ist.

26. Gehäuse nach dem vorhergehenden Anspruch, dadurch gekennzeichnet, daß es zweite Dichtmittel (12) zwischen dem Deckel und dem Körper aufweist.

27. Gehäuse nach dem vorhergehenden Anspruch, dadurch gekennzeichnet, daß die zweiten Dichtmittel und das Auftragelement (12) zusammenfallen.

28. Gehäuse nach einem der vorhergehenden Ansprüche, dadurch gekennzeichnet, daß der nachgiebige Boden (4) eine zentrale Zone (4f) aufweist, die steifer ist als eine Umfangszone.

29. Gehäuse nach einem der Ansprüche 13 bis 28, dadurch gekennzeichnet, daß das Auftragelement einen peripheren Wulst (12b) aufweist, der zu einer im Rahmen (11) ausgearbeiteten Kehle (11b) komplementär ist.

30. Gehäuse nach einem der vorhergehenden Ansprüche, dadurch gekennzeichnet, daß der Körper einen unteren Rand (5a) aufweist, der sich auf einer Höhe mindestens gleich der des nachgiebigen Bodens befindet.

31. Gehäuse nach einem der vorhergehenden Ansprüche, dadurch gekennzeichnet, daß der nachgiebige Boden eine rutschfeste Greifzone bildet.

32. Gehäuse nach einem der Ansprüche 13 bis 31, dadurch gekennzeichnet, daß das Auftragelement Haare, Federn, einen Florbelag (12a), einen Schaumstoff aufweist.

33. Gehäuse nach einem der vorhergehenden Ansprüche, dadurch gekennzeichnet, daß das Produkt (8) ein Schmink- und/oder Pflegeprodukt ist.

34. Gehäuse nach einem der Ansprüche 13 bis 33, dadurch gekennzeichnet, daß das Auftragelement eine Quaste (12) ist.

35. Gehäuse nach einem der vorhergehenden Ansprüche, dadurch gekennzeichnet, daß das Sieb einen Florbelag aufweist.
